# EUROPÄISCHE PATENTSCHRIFT

(11) **EP 2 799 648 B1**
(45) Veröffentlichungstag und Bekanntmachung des Hinweises auf die Patenterteilung: **07.10.2020**
(21) Anmeldenummer: 14166605.7
(22) Anmeldetag: 30.04.2014
(51) Int. Cl.: E05B 81/16, E05B 85/26, E05B 81/06, E05B 77/28, E05B 15/04, E05B 81/36

(54) **Kraftfahrzeugschloss**
Motor vehicle lock
Serrure de véhicule automobile

(30) Priorität: 30.04.2013 DE 202013004026 U
(43) Veröffentlichungstag der Anmeldung: 05.11.2014
(73) Patentinhaber: Brose Schliesssysteme GmbH & Co. KG, 42369 Wuppertal (DE)
(72) Erfinder: Häger, Ole, 42653 Solingen (DE); Zillert, Markus, 40627 Düsseldorf (DE); Rosales, David, Michigan, MI Michigan 48307 (US); Graute, Ludger, 45130 Essen (DE); Joschko, Roman, 41539 Dormagen (DE)
(74) Vertreter: Gottschald, Jan

(56) Entgegenhaltungen:
- EP-A2- 2 518 246
- WO-A1-2009/040074
- DE-A1- 19 619 849
- DE-A1- 19 632 781
- DE-U1-202004 020 037
- DE-U1-202010 011 539
- US-A1- 2006 006 671

## Beschreibung

Die vorliegende Erfindung betrifft ein Kraftfahrzeugschloss gemäß dem Oberbegriff von Anspruch 1.

Das in Rede stehende Kraftfahrzeugschloss findet Anwendung bei allen Arten von Verschlusselementen eines Kraftfahrzeugs. Dazu gehören insbesondere Seitentüren, Hecktüren, Heckklappen, Heckdeckel oder Motorhauben. Diese Verschlusselemente können grundsätzlich auch nach Art von Schiebetüren ausgestaltet sein.

Die in der DE 20 2010 011539 U1, der DE20 2004 020037 U1 und der US 2006/006671 A1 beschriebenen Kraftfahrzeugschlösser weisen die üblichen Schließelemente Sperrklinke und Schloss sowie jeweils eine Schlossmechanik auf, welche in verschiedene Funktionszustände bringbar ist.

Das in der WO 2009/040074 A1 beschriebene Kraftfahrzeugschloss , von dem die Erfindung ausgeht, ist mit den üblichen Schließelementen Schlossfalle und Sperrklinke ausgestattet. Das Kraftfahrzeugschloss weist ferner eine Schlossmechanik auf, die in verschiedene Funktionszustände wie "Entriegelt", "Verriegelt", "Diebstahlgesichert" und "Kindergesichert" bringbar ist. Das Kraftfahrzeugschloss weist weiter einen Innenbetätigungshebel, der im montierten Zustand mit einem Türinnengriff gekoppelt ist, und einen Außenbetätigungshebel, der im montierten Zustand mit einem Türaußengriff gekoppelt ist, auf. In Abhängigkeit vom Funktionszustand der Schlossmechanik lässt sich die Sperrklinke über den Innenbetätigungshebel bzw. Außenbetätigungshebel von innen bzw. außen ausheben.

Im Funktionszustand "Entriegelt" kann durch Betätigung des Türinnengriffs und des Türaußengriffs die Sperrklinke ausgehoben werden und damit die zugeordnete Kraftfahrzeugtür geöffnet werden. Im Funktionszustand "Verriegelt" kann von außen nicht geöffnet werden, wohl aber von innen. Im Funktionszustand "Diebstahlgesichert" kann weder von außen, noch von innen geöffnet werden. Im Funktionszustand "Kindergesichert" kann von außen geöffnet werden, jedoch nicht von innen.

Die obige Einstellung der Funktionszustände der Schlossmechanik ist bei dem bekannten Kraftfahrzeugschloss mittels eines als Zentralverriegelungsantrieb ausgestalteten motorischen Verstellantriebs vorgesehen, der antriebstechnisch mit einer Steuerwelle gekoppelt ist. Die Steuerwelle ist mit Nocken ausgestattet, auf denen sich ein federelastisch biegbares Kupplungselement abstützt. Auf diese Weise lässt sich das Kupplungselement verstellen.

Je nach Funktionsumfang der Schlossmechanik kann sich die Bewegungssteuerung der Steuerwelle aufwendig gestalten. Hier besteht für das bekannte Kraftfahrzeugschloss Optimierungspotential.

Der Erfindung liegt das Problem zugrunde, das bekannte Kraftfahrzeugschloss derart auszugestalten und weiterzubilden, dass die Verstellung des Kupplungselements vereinfacht wird.

Das obige Problem wird bei einem Kraftfahrzeugschloss gemäß dem Oberbegriff von Anspruch 1 durch die Merkmale des kennzeichnenden Teils von Anspruch 1 gelöst.

Wesentlich ist die grundsätzliche Überlegung, dass die Zwischenschaltung einer Übertragungswippe in die Kraftwirkungskette zwischen dem insbesondere motorischen Verstellantrieb, bei dem es sich vorzugsweise um einen Zentralverriegelungsantrieb handelt, und dem Kupplungselement eine konstruktive Vereinfachung mit sich bringt. Der Grund hierfür besteht zunächst einmal darin, dass bei geeignetem Übertragungsverhältnis der Übertragungswippe die Genauigkeitsanforderungen an die Antriebsanordnung heruntergefahren werden können. Ferner besteht eine besonders hohe konstruktive Flexibilität, da eine Abstimmung zwischen antriebsseitiger Verstellung und abtriebsseitiger Verstellung flexibel einstellbar ist.

Dadurch, dass das Kupplungselement auf den kupplungselementseitigen Wippenarm federvorgespannt ist, ergeben sich besonders einfache Realisierungsmöglichkeiten für den Verstellantrieb, der grundsätzlich nur noch unidirektional arbeiten muss.

Vorteilhaft bei der vorschlagsgemäßen Lösung ist außerdem, dass die Übertragungswippe weitgehend unempfindlich gegen Vereisung, Verschmutzung o. dgl. ist. Der Grund hierfür besteht darin, dass bei geeigneter Auslegung stets hinreichend Drehmoment zur Verfügung steht, um eine eventuell vorhandene, ungewünschte Festlegung der Übertragungswippe "aufzubrechen".

Der Begriff "Übertragungswippe" ist vorliegend weit zu verstehen. Wesentlich ist, dass die Übertragungswippe eine Wippenachse, einen antriebsseitigen Wippenarm und einen kupplungselementseitigen Wippenarm aufweist. Die beiden Wippenarme erstrecken sich dabei in erster Näherung von der Wippenachse ausgehend in entgegengesetzten Richtungen. Dabei kommt es nicht notwendigerweise darauf an, dass die beiden Wippenarme gerade verlaufen. Ferner kommt es nicht darauf an, dass die beiden Wippenarme die gleiche Länge aufweisen. Im Ergebnis handelt es sich bei einer Übertragungswippe im vorliegenden Sinne um ein längliches Gebilde, das eine antriebsseitige Verstellung am antriebsseitigen Wippenarm in eine abtriebsseitige Verstellung am kupplungselementseitigen Wippenarm übersetzt. Durch die längliche Formgebung der Übertragungswippe ist es möglich, zwischen dem Verstellantrieb und dem Kupplungselement innerhalb des Kraftfahrzeugschlosses vergleichsweise große Entfernungen zu überbrücken. Hiermit ergibt sich eine weitere Flexibilität im Hinblick auf die Anordnung des Verstellantriebs im Kraftfahrzeugschloss. Hierdurch ist es möglich, dass sich die Übertragungswippe an der Sperrklinkenachse und der Schlossfallenachse vorbeierstreckt (Anspruch 2).

Die erfindungsgemäßen Vorzüge lassen sich mit den Varianten gemäß Anspruch 4 voll ausschöpfen. Dies gilt insbesondere bei der Ausgestaltung des Kupplungselements als federelastisch biegbarer Draht oder Streifen, da sich hierdurch eine ganz besonders einfache und gleichzeitig flexible konstruktive Struktur ergibt. Beispielsweise kann sich das Kupplungselement einfach auf einem Eingriffsbereich des kupplungselementseitigen Wippenarms abstützen, was gleichzeitig die Funktion einer Federvorspannung der Übertragungswippe übernehmen kann.

Die Federvorspannung des Kupplungselements auf den kupplungselementseitigen Wippenarm lässt sich gemäß Anspruch 7 besonders einfach herstellen, indem die obige Federelastizität des Kupplungselements selbst genutzt wird.

Mit der vorschlagsgemäßen Lösung lassen sich auch komplexe Funktionszustände konstruktiv einfach umsetzen. Zur Einstellung des Funktionszustands "Verriegelt" wird das Kupplungselement über die Übertragungswippe einfach in die Entkuppelstellung gemäß Anspruch 13 verstellt. Während eine Betätigung des Außenbetätigungshebels regelmäßig freiläuft, bewirkt eine Betätigung des Innenbetätigungshebels, dass die Übertragungswippe vom Verstellantrieb wieder in Kuppelrichtung freigegeben wird.

Allerdings kann gemäß Anspruch 14 eine Diebstahlsicherungsfunktion realisiert sein, durch die sich eine Verstellung der Übertragungswippe in Kuppelrichtung sperren lässt. Bei eingestellter Diebstahlsicherungsfunktion ist eine Verstellung der Übertragungswippe und damit eine Verstellung des Kupplungselements in Kuppelrichtung mittels des Diebstahlsicherungsantriebs gesperrt. Die Diebstahlsicherungsfunktion lässt sich auf konstruktiv besonders einfache Weise realisieren, indem mittels des Diebstahlsicherungsantriebs eine Sperre unter die entsprechende Seite des kupplungselementseitigen Wippenarms geschoben wird. Besonders vorteilhaft dabei ist die Tatsache, dass diese Verstellung der Sperre weitgehend kräftefrei erfolgen kann.

Im Folgenden wird die Erfindung anhand einer lediglich ein Ausführungsbeispiel darstellenden Zeichnung näher erläutert. In der Zeichnung zeigt
- Fig. 1: die für die Erfindung wesentlichen Komponenten eines vorschlagsgemäßen Kraftfahrzeugschlosses in einer Draufsicht,
- Fig. 2: das Kraftfahrzeugschloss gemäß Fig. 1 im Funktionszustand "Entriegelt" in einer perspektivischen Unteransicht,
- Fig. 3: das Kraftfahrzeugschloss gemäß Fig. 1 im Funktionszustand "Verriegelt" in einer perspektivischen Unteransicht und
- Fig. 4: das Kraftfahrzeugschloss gemäß Fig. 1 a) im Funktionszustand "Entriegelt" und b) im Funktionszustand "Verriegelt", jeweils in einer Seitenansicht in Blickrichtung IV.

In der Zeichnung sind nur diejenigen Komponenten dargestellt, die für die Erläuterung der Erfindung erforderlich sind. Entsprechend ist im Sinne einer hohen Übersichtlichkeit beispielsweise auf die Darstellung von Gehäuseteilen, von Lagerelementen o. dgl. verzichtet worden.

Das dargestellte Kraftfahrzeugschloss ist mit den Schließelementen Schlossfalle 1 und Sperrklinke 2 ausgestattet, die in üblicher Weise zusammenwirken. Die Schlossfalle 1 lässt sich in eine Offenstellung (nicht dargestellt) und in eine in Fig. 1 dargestellte Schließstellung bringen. In der Schließstellung steht die Schlossfalle 1 in haltendem Eingriff mit einem Schließkeil 3 o. dgl., der üblicherweise an der Karosserie des Kraftfahrzeugs angeordnet ist. Die Sperrklinke 2 lässt sich in die in Fig. 1 dargestellte, eingefallene Stellung, in der sie die Schlossfalle 1 in der Schließstellung hält, und in die in Fig. 1 in gestrichelter Linie lediglich angedeutete, ausgehobene Stellung, in der sie die Schlossfalle 1 in Richtung ihrer Offenstellung freigibt, bringen.

Das Kraftfahrzeugschloss ist ferner mit einer Schlossmechanik 4 ausgestattet, die in verschiedene Funktionszustände bringbar ist. Bei diesen Funktionszuständen handelt es sich beispielsweise um die Funktionszustände "Entriegelt", "Verriegelt", "Kindergesichert" oder "Diebstahlgesichert". Die Bedeutung dieser Funktionszustände wurde im allgemeinen Teil der Beschreibung erläutert.

Das Kraftfahrzeugschloss weist einen Betätigungshebel 5 auf, dessen Betätigung in Abhängigkeit vom Funktionszustand der Schlossmechanik 4 ein Ausheben der Sperrklinke 2 bewirkt. Der Betätigungshebel 5 als solcher ist in der Explosionsdarstellung gemäß Fig. 1 gezeigt.

Zur Einstellung zumindest eines Teils der Funktionszustände weist die Schlossmechanik 4 eine schaltbare Kupplungsanordnung 6 mit einem Kupplungselement 7 auf. Das Kupplungselement 7 lässt sich in eine Kuppelstellung (Fig. 2, 4a) und in eine Entkuppelstellung (Fig. 3, 4b) bringen. Die Anordnung ist in noch zu erläuternder Weise so getroffen, dass die Sperrklinke 2 bei in der Kuppelstellung stehendem Kupplungselement 7 durch den Betätigungshebel 5 aushebbar ist. Bei in der Entkuppelstellung befindlichem Kupplungselement 7 läuft der Betätigungshebel 5 frei.

Zur Verstellung des Kupplungselements 7 in Kuppelrichtung und in Entkuppelrichtung ist ein Verstellantrieb 8 vorgesehen, der hier und vorzugsweise als motorischer Verstellantrieb 8 ausgestaltet ist.

In der Kraftwirkungskette 9 zwischen Verstellantrieb 8 und Kupplungselement 7, über die das Kupplungselement 7 hier und vorzugsweise motorisch verstellbar ist, ist vorschlagsgemäß eine Übertragungswippe 10 mit einer Wippenachse 11, einem antriebsseitigen Wippenarm 12 sowie einem kupplungselementseitigen Wippenarm 13 geschaltet. Dies bedeutet, dass die für die Verstellung des Kupplungselements 7 mittels des Verstellantriebs 8 erforderliche Antriebskraft über die Übertragungswippe 10 übertragen wird. Die hiermit verbundenen Vorteile wurden im allgemeinen Teil der Beschreibung erläutert.

Es lässt sich der Zeichnung entnehmen, dass sich die beiden Wippenarme 12, 13 der Übertragungswippe 10 von der Wippenachse 11 aus im Wesentlichen in entgegengesetzten Richtungen erstrecken. Insofern ist die Übertragungswippe 10 in erster Näherung nach Art einer klassischen Wippe ausgestaltet. Allerdings darf ausdrücklich darauf hingewiesen werden, dass eine gerade Ausgestaltung der Wippenarme 12, 13 für die vorschlagsgemäße Lösung nicht erforderlich ist. Auch dies lässt sich der Zeichnung entnehmen.

Eine besonders kompakte Ausgestaltung ergibt sich hier dadurch, dass die Wippenachse 11 im Wesentlichen senkrecht zu der Betätigungshebelachse 14, der Sperrklinkenachse 15 und der Schlossfallenachse 16 ausgerichtet ist. Denkbar ist, dass die Wippenachse 11 senkrecht zu nur einer von Betätigungshebelachse 14, Sperrklinkenachse 15 und Schlossfallenachse 16 ausgerichtet ist. Fig. 1 zeigt, dass sich die Übertragungswippe 10 an der Sperrklinkenachse 15 und der Schlossfallenachse 16 vorbei erstreckt. Hier wird deutlich, dass sich mit der vorschlagsgemäßen Übertragungswippe 10 innerhalb des Kraftfahrzeugschlosses beträchtliche Strecken überbrücken lassen, wie weiter oben angedeutet worden ist.

Interessant bei dem dargestellten und insoweit bevorzugten Ausführungsbeispiel ist auch die Tatsache, dass die Betätigungshebelachse 14 identisch zu der Sperrklinkenachse 15 ist. Durch diese konstruktive Maßnahme lässt sich die Kompaktheit der Anordnung weiter steigern.

Wie ebenfalls weiter oben angedeutet, ist die Kupplungsanordnung 6 in die Kraftwirkungskette 17 zwischen dem Betätigungshebel 5 und der Sperrklinke 2 geschaltet. Damit lassen sich Betätigungshebel 5 und Sperrklinke 2 in Abhängigkeit von der Stellung des Kupplungselements 7 antriebstechnisch verbinden bzw. voneinander trennen.

Hier und vorzugsweise ist das Kupplungselement 7 selbst in die Kraftwirkungskette 17 zwischen dem Betätigungshebel 5 und der Sperrklinke 2 geschaltet. Dabei ist das Kupplungselement 7 weiter vorzugsweise zumindest abschnittsweise länglich ausgestaltet. Über diesen länglichen Abschnitt 18 des Kupplungselements 7 lassen sich auf besonders einfache Weise Kupplungskräfte übertragen, die im Wesentlichen senkrecht zu der Längserstreckung des länglichen Abschnitts 18 wirken. Die Richtung der Kupplungskräfte ist in Fig. 2 mit dem Bezugszeichen 19 angedeutet.

Für die Ausgestaltung des Kupplungselements 7 sind zahlreiche vorteilhafte Varianten denkbar. Bei dem dargestellten und insoweit bevorzugten Ausführungsbeispiel ist das Kupplungselement 7 als federelastisch biegbarer Draht oder Streifen ausgestaltet und so als Biege-Kupplungselement in die Kuppelstellung (Fig. 2, 4a) und in die Entkuppelstellung (Fig. 3, 4b) biegbar. Diese Ausgestaltung des Kupplungselements 7 ist besonders vorteilhaft, da eine Gleitlagerung o. dgl. des Kupplungselements 7 nicht vorgesehen sein muss.

Hinsichtlich der Ausgestaltung des Kupplungselements 7 als federelastisch biegbarer Draht oder Streifen darf auf die internationale Patentanmeldung WO 2009/040074 A1 verwiesen werden, die auf die Anmelderin zurückgeht und deren Inhalt zum Gegenstand der vorliegenden Anmeldung gemacht wird.

Alternativ kann es vorgesehen sein, dass das Kupplungselement 7 in einem Teilbereich, vorzugsweise in einem Endbereich, des Kupplungselements 7 mittels einer nicht dargestellten Lageranordnung gelagert und dadurch in die Kuppelstellung und die Entkuppelstellung verstellbar ist. Im Einzelnen ist das Kupplungselement vorzugsweise so gelagert, dass das Kupplungselement 7 bezogen auf eine Referenzebene sowohl seitlich als auch in der Höhe, jeweils im Wesentlichen senkrecht zu seiner Längserstreckung, verstellbar ist. Hinsichtlich möglicher Ausgestaltungsvarianten eines solchen Kupplungselements 7 darf auf die internationale Patentanmeldung WO 2010/031580 A1 verwiesen werden, die ebenfalls auf die Anmelderin zurückgeht und deren Inhalt ebenfalls zum Gegenstand der vorliegenden Anmeldung gemacht wird.

Die Kupplungsfunktion der Kupplungsanordnung 6 ist bei dem vorliegenden Ausführungsbeispiel auf ganz besonders einfache Weise realisiert. In der Kuppelstellung ist das Kupplungselement 7 in kuppelnden Eingriff zwischen dem Betätigungshebel 5 und der Sperrklinke 2, hier einem mit der Sperrklinke 2 gekoppelten Sperrklinkenhebel 20, bringbar. Hierfür weist der Betätigungshebel 5 zwei Eingriffsflächen 21 und der Sperrklinkenhebel 20 eine Gegeneingriffsfläche 22 auf. Das in der Kuppelstellung befindliche Kupplungselement 7 befindet sich, wie in Fig. 2 gezeigt, derart im Bewegungsbereich von Betätigungshebel 5 und Sperrklinke 2 bzw. von Eingriffsfläche 21 und Gegeneingriffsfläche 22, dass bei einer Betätigung des Betätigungshebels 5 eine Kupplungskraft vom Betätigungshebel 5 über das Kupplungselement 7 auf den Sperrklinkenhebel 20 wirkt.

In der Entkuppelstellung (Fig. 3, 4b) steht das Kupplungselement 7 außerhalb des Bewegungsbereichs des Sperrklinkenhebels 20, so dass der Betätigungshebel 5 bei seiner Betätigung freiläuft. Grundsätzlich kann es auch vorgesehen sein, dass das in der Entkuppelstellung stehende Kupplungselement 7 außerhalb des Bewegungsbereichs des Betätigungshebels 5 und der Sperrklinke 2 steht.

Fig. 1 zeigt, dass das Kupplungselement 7 mit seinem länglichen, die Kupplungskräfte übertragenden Abschnitt 18 im Wesentlichen radial bezogen auf die Betätigungshebelachse 14 und der Sperrklinkenachse 15 bzw. der Sperrklinkenhebelachse ausgerichtet ist. Auch insoweit ergibt sich eine besonders kompakte Anordnung. Denkbar ist auch, dass das Kupplungselement 7 mit seinem länglichen Abschnitt 18 lediglich bezogen auf einen der beiden Hebelachsen 14, 15 in obiger Weise ausgerichtet ist. In diesem Fall sind die entsprechenden Hebelachsen 14, 15 nicht identisch.

Bei dem dargestellten und insoweit bevorzugten Ausführungsbeispiel ist das Kupplungselement 7 in Richtung der Kuppelstellung (Fig. 2) federvorgespannt. In den Fig. 2 und 3 bedeutet dies, dass das Kupplungselement 7 nach oben hin federvorgespannt ist. Ferner ist es hier vorgesehen, dass die Übertragungswippe 10 in Richtung der Freigabe des Kupplungselements 7 in die Kuppelstellung 4 federvorgespannt ist. Vorliegend bedeutet dies, dass die Übertragungswippe in Kuppelrichtung federvorgespannt ist.

Die Federvorspannung des Kupplungselements 7 auf den kupplungselementseitigen Wippenarm 13 geht hier und vorzugsweise in erster Linie auf seine eigene Federelastizität zurück. Damit kann auf eine separate Federanordnung grundsätzlich verzichtet werden. Alternativ oder zusätzlich kann es aber vorgesehen sein, dass die Federvorspannung des Kupplungselements 7 auf den kupplungselementseitigen Wippenarm 13 jedenfalls auch auf eine mit dem Kupplungselement 7 gekoppelte Federanordnung zurückgeht.

Interessant bei dem dargestellten Ausführungsbeispiel ist weiter, dass sich das Kupplungselement 7 auf einem Eingriffsbereich 23 des kupplungselementseitigen Wippenarms 13 abstützt, so dass weiter vorzugsweise das Kupplungselement 7 durch seine eigene Federvorspannung im Ergebnis die Übertragungswippe 10 in Kuppelrichtung vorspannt. Die durch das Kupplungselement 7 verursachte Federvorspannung der Übertragungswippe 10 ist in den Fig. 2 und 3 eine Federvorspannung entgegen dem Uhrzeigersinn.

Fig. 4 zeigt, dass durch die Federvorspannung der Übertragungswippe 10 eine besonders einfache Ausgestaltung des Verstellantriebs 8 möglich ist. Der Verstellantrieb 8 muss nämlich lediglich unidirektional gegen die Federvorspannung der Übertragungswippe 10 wirken. Der Verstellantrieb 8 lässt sich in noch zu erläuternder Weise einfach durch einen Exzenterantrieb ausgestalten.

Bei der oben beschriebenen, radialen Ausrichtung des länglichen Abschnitts 18 des Kupplungselements 7 ist es so, dass das Kupplungselement 7 einer Betätigung des Betätigungshebels 5 folgt. Dabei vollzieht das Kupplungselement 7 entsprechend eine kreisförmige Bewegung um die Betätigungshebelachse 14. Für den Fall, dass sich das Kupplungselement 7 auf der Übertragungswippe 10 abstützt, ist es für die Reduzierung der resultierenden Gleitreibung vorteilhaft, dass der kupplungselementseitige Wippenarm 13 jedenfalls im Eingriffsbereich 23 entlang eines Bogens 24, insbesondere eines Kreisbogens, um die Betätigungshebelachse 14 und hier auch die Sperrklinkenachse 15 bzw. die Sperrklinkenhebelachse herum verläuft. Dies ist am besten der Darstellung gemäß Fig. 1 zu entnehmen.

Fig. 4 zeigt die weiter oben bereits angesprochene Struktur des Verstellantriebs 8. Der Verstellantrieb 8 weist ein Eingriffselement 25 für den antriebstechnischen Eingriff mit dem antriebsseitigen Wippenarm 12 auf, wobei das Eingriffselement 25 hier und vorzugsweise als Exzenter, insbesondere als Exzenterscheibe, ausgestaltet ist. Das Eingriffselement 25 wirkt in Fig. 4 ausschließlich nach oben, um die Übertragungswippe 10 von der Kuppelstellung (Fig. 4a) in die Entkuppelstellung (Fig. 4b) zu verstellen.

Vorzugsweise ist ein nicht dargestellter Innenbetätigungshebel vorgesehen, der im montierten Zustand mit einem Türinnengriff gekoppelt ist. Weiter vorzugsweise ist ein nicht dargestellter Außenbetätigungshebel vorgesehen, der im montierten Zustand mit einem Türaußengriff gekoppelt ist. In besonders bevorzugter Ausgestaltung ist es so, dass der Innenbetätigungshebel und der Außenbetätigungshebel mit dem oben angesprochenen Betätigungshebel 5 gekoppelt sind. Denkbar ist auch, dass nur einer von Innenbetätigungshebel und Außenbetätigungshebel mit dem oben genannten Betätigungshebel 5 gekoppelt ist. Denkbar ist schließlich, dass es sich bei dem Betätigungshebel 5 bereits um den Innenbetätigungshebel oder den Außenbetätigungshebel handelt.

Zur Einstellung des Funktionszustands "Entriegelt" ist es nun vorgesehen, dass der Verstellantrieb 8 das Kupplungselement 7 über die Übertragungswippe 10 in die in Fig. 2 dargestellte Kuppelstellung verstellt. Dies bedeutet, dass sowohl eine Betätigung des Innenbetätigungshebels als auch eine Betätigung des Außenbetätigungshebels über den Betätigungshebel 5 das Ausheben der Sperrklinke 2 bewirkt.

Zur Einstellung des Funktionszustands "Verriegelt" verstellt der Verstellantrieb 8 das Kupplungselement 7 über die Übertragungswippe 10 in die Entkuppelstellung (Fig. 3). Eine Betätigung des Außenbetätigungshebels führt dann zu einer Betätigung des Betätigungshebels 5, der entsprechend frei läuft. Eine Betätigung des Innenbetätigungshebels dagegen bewirkt, dass der Verstellantrieb 8 die Übertragungswippe 10 wieder in Kuppelrichtung freigibt. Hier und vorzugsweise wirkt hierfür der Innenbetätigungshebel auf den Verstellantrieb 8. Im Einzelnen führt eine Betätigung des Innenbetätigungshebels zu einer Verstellung des Eingriffselements 25 von der in Fig. 4b) dargestellten Stellung in die in Fig. 4a) dargestellte Stellung. Beispielsweise kann es vorgesehen sein, dass der Innenbetätigungshebel entsprechend mit dem Verstellantrieb mechanisch gekoppelt ist.

Durch diese Entriegelung der Schlossmechanik 4 ist es dem Kupplungselement 7 spätestens nach einer zweiten Betätigung des Kupplungsbetätigungshebels 5 möglich, die Sperrklinke 2 über das dann in der Kuppelstellung befindliche Kupplungselement 7 auszuheben. Diese Funktion wird allgemein hin auch als "Doppelhub-Taxifunktion" bezeichnet.

Besonders interessant bei dem dargestellten Kraftfahrzeugschloss ist die Tatsache, dass sich der Funktionszustand "Diebstahlgesichert" besonders einfach realisieren lässt. Wie weiter oben erläutert, lässt sich im Funktionszustand "Diebstahlgesichert" die Sperrklinke 2 weder über den Innenbetätigungshebel noch über den Außenbetätigungshebel ausheben. Hier und vorzugsweise ist hierfür ein insbesondere motorischer Diebstahlsicherungsantrieb 26 vorgesehen, der zur Einstellung des Funktionszustands "Diebstahlgesichert" die Verstellung der Übertragungswippe 10 in Kuppelrichtung, in Fig. 4b) entgegen dem Uhrzeigersinn, sperrt. Hierfür wirkt der Diebstahlsicherungsantrieb 26 einfach parallel zu dem Verstellantrieb 8 auf den antriebsseitigen Wippenarm 12. Der Diebstahlsicherungsantrieb 26 ist in Fig. 4b) in gestrichelter Linie lediglich angedeutet. Dieser Diebstahlsicherungsantrieb 26 wirkt auf eine Verlängerung des antriebsseitigen Wippenarms 12, die ebenfalls in Fig. 4b) in gestrichelter Linie angedeutet ist.

Es ergibt sich aus der Darstellung gemäß Fig. 4b), dass eine Verstellung des Verstellantriebs 8 von der in Fig. 4b) dargestellten Verriegelungsstellung in die in Fig. 4a) dargestellte Entriegelungsstellung keine Auswirkung auf die Stellung der Übertragungswippe 10 hat, sofern der Diebstahlsicherungsantrieb 26, wie in Fig. 4b) angedeutet, in der Diebstahlsicherungsstellung steht und damit das Kupplungselement 7 über die Übertragungswippe 10 in der Entkuppelstellung hält. Die oben angesprochene Doppelhub-Taxifunktion führt bei der Betätigung des Innenbetätigungshebels zwar zur Verstellung des Verstellantriebs 8 in die Entriegelungsstellung. Eine Auswirkung auf die Stellung des Kupplungselements 7 hat dies allerdings nicht.

Es sind zahlreiche vorteilhafte Varianten für die Ausgestaltung der Übertragungswippe 10 denkbar. Hier und vorzugsweise ist die Übertragungswippe 10 aus Kunststoff ausgestaltet. Ein fertigungstechnisch einfacher Aufbau ergibt sich dadurch, dass die Übertragungswippe 10 einstückig ausgestaltet ist.

Bei dem dargestellten und insoweit bevorzugten Ausführungsbeispiel ist die Übertragungswippe 10 in erster Näherung streifenförmig ausgebildet. Dies bedeutet, dass im Querschnitt gesehen die Breite b der Übertragungswippe 10 größer ist als die Höhe h, wodurch die Übertragungswippe 10 zwei sich über ihre Länge erstreckende Flachseiten und zwei sich über ihre Länge erstreckenden Schmalseiten aufweist. Die Wippenachse 11 erstreckt sich dabei im Wesentlichen parallel zu den Schmalseiten der Übertragungswippe 10.

Um die Gleiteigenschaften des Kupplungselements 7 auf dem kupplungselementseitigen Wippenarm 13 zu verbessern, ist zumindest der kupplungselementseitige Wippenarm 13 mit mindestens einer Kufe 27 ausgestattet, die senkrecht auf der dem Kupplungselement 7 zugewandten Flachseite der Ubertragungswippe 10 steht. Bei dem dargestellten und insoweit bevorzugten Ausführungsbeispiel sind beide Flachseiten der Übertragungswippe 10 jeweils beidseitig mit Kufen 27 ausgestattet, die nicht nur das obige Gleitverhalten verbessern, sondern der Übertragungswippe 10 auch eine hohe mechanische Stabilität verleihen. Damit ist es möglich, eine hohe mechanische Stabilität mit außerordentlich geringem Materialeinsatz zu gewährleisten.

Es darf noch darauf hingewiesen werden, dass es vorteilhaft sein kann, mehrere, vorzugsweise zwei, vorschlagsgemäße Übertragungswippen 10 zu realisieren, denen jeweils ein Verstellantrieb zugeordnet ist. Damit lassen sich auch komplexe Funktionszustände mit einfachen Mitteln realisieren.

Es darf schließlich darauf hingewiesen werden, dass der obige Verstellantrieb 8 bei dem dargestellten Ausführungsbeispiel als Zentralverriegelungsantrieb ausgestaltet ist, um die Funktionszustände "Entriegelt" und "Verriegelt" zu realisieren. Für die Realisierung des Funktionszustands "Diebstahlgesichert" ist dann, wie oben erläutert, zusätzlich ein Diebstahlsicherungsantrieb vorgesehen.

Grundsätzlich kann es aber vorgesehen sein, dass der Verstellantrieb 8 und die Übertragungswippe 10 in erster Linie oder ausschließlich der Einstellung des Funktionszustands "Diebstahlgesichert" dienen. Möglich wäre in diesem Zusammenhang auch, dass eine zusätzliche Übertragungswippe und ein zusätzlicher Verstellantrieb vorgesehen sind, um die Funktionszustände "Entriegelt" und "Verriegelt" zu realisieren. Auf die Möglichkeit der Realisierung mehrerer Übertragungswippen 10 wurde weiter oben bereits hingewiesen.

## Patentansprüche

1. Kraftfahrzeugschloss mit den Schließelementen Schlossfalle (1) und Sperrklinke (2) sowie mit einer Schlossmechanik (4), die in verschiedene Funktionszustände bringbar ist, und mit mindestens einem Betätigungshebel (5), dessen Betätigung in Abhängigkeit vom Funktionszustand der Schlossmechanik (4) ein Ausheben der Sperrklinke (2) bewirkt, wobei die Schlossmechanik (4) zur Einstellung zumindest eines Teils der Funktionszustände eine schaltbare Kupplungsanordnung (6) mit einem Kupplungselement (7) aufweist, das jedenfalls in eine Kuppelstellung und in eine Entkuppelstellung bringbar ist, wobei ein insbesondere motorischer Antrieb (8), insbesondere ein Zentralverriegelungsantrieb, vorgesehen ist, durch den das Kupplungselement (7) in Kuppelrichtung und in Entkuppelrichtung verstellbar ist,
**dadurch gekennzeichnet,**
**dass** in die Kraftwirkungskette (9) zwischen Verstellantrieb (8) und Kupplungselement (7) eine Übertragungswippe (10) mit einer Wippenachse (11), einem antriebsseitigen Wippenarm (12) und einem kupplungselementseitigen Wippenarm (13) geschaltet ist und dass das Kupplungselement (7) auf den kupplungselementseitigen Wippenarm (13) federvorgespannt ist.

2. Kraftfahrzeugschloss nach Anspruch 1, **dadurch gekennzeichnet, dass** die Wippenachse (11) im Wesentlichen senkrecht zu der Betätigungshebelachse (14) und/oder der Sperrklinkenachse (15) und/oder der Schlossfallenachse (16) ausgerichtet ist, vorzugsweise, dass sich die Übertragungswippe (10) an der Sperrklinkenachse (15) und der Schlossfallenachse (16) vorbeierstreckt.

3. Kraftfahrzeugschloss nach Anspruch 1 oder 2, **dadurch gekennzeichnet, dass** die Kupplungsanordnung (6), insbesondere das Kupplungselement (7), in die Kraftwirkungskette (17) zwischen dem Betätigungshebel (5) und der Sperrklinke (2) geschaltet ist, vorzugsweise, dass das Kupplungselement (7) zumindest abschnittsweise länglich ausgestaltet ist und dort im Wesentlichen senkrecht zu seiner Längserstreckung wirkende Kupplungskräfte überträgt.

4. Kraftfahrzeugschloss nach einem der vorhergehenden Ansprüche, **dadurch gekennzeichnet, dass** das Kupplungselement (7) als federelastisch biegbarer Draht oder Streifen ausgestaltet ist und so als Biege-Kupplungselement in die Kuppelstellung und die Entkuppelstellung biegbar ist, oder, dass das Kupplungselement (7) in einem Teilbereich, insbesondere Endbereich, des Kupplungselements (7) mittels einer Lageranordnung gelagert und dadurch in die Kuppelstellung und die Entkuppelstellung verstellbar ist.

5. Kraftfahrzeugschloss nach einem der vorhergehenden Ansprüche, **dadurch gekennzeichnet, dass** das Kupplungselement (7) in der Kuppelstellung in kuppelnden Eingriff zwischen dem Betätigungshebel (5) und der Sperrklinke (2) oder einem mit der Sperrklinke (2) gekoppelten Sperrklinkenhebel (20) bringbar ist und dass das Kupplungselement (7) in der Entkuppelstellung außerhalb des Bewegungsbereichs des Betätigungshebels (5) und/oder der Sperrklinke (2) bzw. des Sperrklinkenhebels (20) steht.

6. Kraftfahrzeugschloss nach einem der vorhergehenden Ansprüche, **dadurch gekennzeichnet, dass** das Kupplungselement (7) mit seinem länglichen, die Kupplungskräfte übertragenden Abschnitt (18) im Wesentlichen radial bezogen auf die Betätigungshebelachse (14) und/oder Sperrklinkenachse (15) bzw. Sperrklinkenhebelachse ausgerichtet ist.

7. Kraftfahrzeugschloss nach einem der vorhergehenden Ansprüche, **dadurch gekennzeichnet, dass** die Federvorspannung des Kupplungselements (7) auf den kupplungselementseitigen Wippenarm (13) zumindest teilweise auf seine eigene Federelastizität zurückgeht, oder, dass die Federvorspannung des Kupplungselements (7) auf den kupplungselementseitigen Wippenarm (13) zumindest teilweise auf eine mit dem Kupplungselement (7) gekoppelte Federanordnung zurückgeht.

8. Kraftfahrzeugschloss nach einem der vorhergehenden Ansprüche, **dadurch gekennzeichnet, dass** sich das Kupplungselement (7) auf einem Eingriffsbereich (23) des kupplungselementseitigen Wippenarms (13) abstützt, vorzugsweise, dass das Kupplungselement (7) die Übertragungswippe (10) dadurch federvorspannt.

9. Kraftfahrzeugschloss nach einem der vorhergehenden Ansprüche, **dadurch gekennzeichnet, dass** der kupplungselementseitige Wippenarm (13) jedenfalls im Eingriffsbereich (23), auf dem sich das Kupplungselement (7) abstützt, entlang eines Bogens, insbesondere eines Kreisbogens, um die Betätigungshebelachse (5) und/oder Sperrklinkenachse (15) bzw. Sperrklinkenhebelachse herum verläuft.

10. Kraftfahrzeugschloss nach einem der vorhergehenden Ansprüche, **dadurch gekennzeichnet, dass** der Verstellantrieb (8) ein Eingriffselement (25) für den, insbesondere unidirektionalen, antriebstechnischen Eingriff mit dem antriebsseitigen Wippenarm (12) aufweist, vorzugsweise, dass das Eingriffselement (25) als Exzenter, insbesondere als Exzenterscheibe, ausgestaltet ist.

11. Kraftfahrzeugschloss nach einem der vorhergehenden Ansprüche, **dadurch gekennzeichnet, dass** ein Innenbetätigungshebel vorgesehen ist, der im montierten Zustand mit einem Türinnengriff gekoppelt ist und dass ein Außenbetätigungshebel vorgesehen ist, der im montierten Zustand mit einem Türaußengriff gekoppelt ist, vorzugsweise, und dass der Innenbetätigungshebel und/oder der Außenbetätigungshebel mit dem Betätigungshebel (5) gekoppelt ist bzw. sind.

12. Kraftfahrzeugschloss nach einem der vorhergehenden Ansprüche, **dadurch gekennzeichnet, dass** der Verstellantrieb (8) zur Einstellung des Funktionszustands "entriegelt" das Kupplungselement (7) über die Übertragungswippe (10) in die Kuppelstellung verstellt.

13. Kraftfahrzeugschloss nach einem der vorhergehenden Ansprüche, **dadurch gekennzeichnet, dass** der Verstellantrieb (8) zur Einstellung des Funktionszustands "verriegelt" das Kupplungselement (7) über die Übertragungswippe (10) in die Entkuppelstellung verstellt und dass der Verstellantrieb (8) die Übertragungswippe (10) dann bei einer Betätigung des Innenbetätigungshebels wieder in Kuppelrichtung freigibt, vorzugsweise, dass der Innenbetätigungshebel hierfür auf den Verstellantrieb (8) einwirkt.

14. Kraftfahrzeugschloss nach einem der vorhergehenden Ansprüche, **dadurch gekennzeichnet, dass** ein insbesondere motorischer Diebstahlsicherungsantrieb (26) vorgesehen ist und dass der Diebstahlsicherungsantrieb (26) zur Einstellung des Funktionszustands "Diebstahlgesichert" die Verstellung der Übertragungswippe (10) in Kuppelrichtung sperrt.

15. Kraftfahrzeugschloss nach einem der vorhergehenden Ansprüche, **dadurch gekennzeichnet, dass** die Übertragungswippe (10) aus Kunststoff ausgestaltet ist, vorzugsweise, dass die Übertragungswippe (10) einstückig ausgestaltet ist.

## Claims

1. Motor vehicle lock comprising a lock latch (1) and catch (2) as locking elements, and comprising a lock mechanism (4) which can be brought into different functional states, and comprising at least one actuating lever (5), the actuation of which, depending on the functional state of the lock mechanism (4), causes disengagement of the catch (2), wherein, in order to set at least some of the functional states, the lock mechanism (4) has a switchable coupling arrangement (6) with a coupling element (7) which can be brought at any rate into a coupling position and into a decoupling position, wherein an in particular motorized drive (8), in particular a central locking drive, is provided, by means of which the coupling element (7) is adjustable in the coupling direction and in the decoupling direction, **characterized**
**in that** a transmission rocker (10) having a rocker axis (11), a drive-side rocker arm (12) and a coupling-element-side rocker arm (13) is connected into the dynamic chain (9) between the adjustment drive (8) and the coupling element (7), and in that the coupling element (7) is spring-prestressed onto the coupling-element-side rocker arm (13) .

2. Motor vehicle lock according to Claim 1, **characterized in that** the rocker axis (11) is oriented substantially perpendicularly to the actuating lever axis (14) and/or to the catch axis (15) and/or to the lock latch axis (16), preferably **in that** the transmission rocker (10) extends past the catch axis (15) and the lock latch axis (16).

3. Motor vehicle lock according to Claim 1 or 2, **characterized in that** the coupling arrangement (6), in particular the coupling element (7), is connected into the dynamic chain (17) between the actuating lever (5) and the catch (2), preferably in that the coupling element (7) is configured in elongate form at least in portions and in said portions transmits coupling forces acting substantially perpendicularly to its longitudinal extent.

4. Motor vehicle lock according to one of the preceding claims, **characterized in that** the coupling element (7) is configured as a wire or strip which is bendable in a spring-elastic manner and therefore as a bending coupling element is bendable into the coupling position and the decoupling position, or **in that** the coupling element (7) is mounted in a partial region, in particular an end region, of the coupling element (7) by means of a bearing arrangement and is thereby adjustable into the coupling position and the decoupling position.

5. Motor vehicle lock according to one of the preceding claims, **characterized in that** the coupling element (7) in the coupling position can be brought into coupling engagement between the actuating lever (5) and the catch (2) or a catch lever (20) coupled to the catch (2), and **in that** the coupling element (7) in the decoupling position is outside the range of movement of the actuating lever (5) and/or of the catch (2) or the catch lever (20).

6. Motor vehicle lock according to one of the preceding claims, **characterized in that** the coupling element (7) is oriented with its elongate portion (18), which transmits the coupling forces, substantially radially with respect to the actuating lever axis (14) and/or catch axis (15) or catch lever axis.

7. Motor vehicle lock according to one of the preceding claims, **characterized in that** the spring prestress of the coupling element (7) onto the coupling-element-side rocker arm (13) is at least partially attributed to its own spring elasticity, or **in that** the spring prestress of the coupling element (7) onto the coupling-element-side rocker arm (13) is at least partially attributed to a spring arrangement coupled to the coupling element (7) .

8. Motor vehicle lock according to one of the preceding claims, **characterized in that** the coupling element (7) is supported on an engagement region (23) of the coupling-element-side rocker arm (13), preferably **in that** the coupling element (7) thereby spring-prestresses the transmission rocker (10).

9. Motor vehicle lock according to one of the preceding claims, **characterized in that** the coupling-element-side rocker arm (13), at any rate in the engagement region (23) on which the coupling element (7) is supported, runs along an arc, in particular a circular arc, about the actuating lever axis (7) and/or catch axis (15) or catch lever axis.

10. Motor vehicle lock according to one of the preceding claims, **characterized in that** the adjustment drive (8) has an engagement element (25) for the, in particular unidirectional, engagement in terms of drive with the drive-side rocker arm (12), preferably **in that** the engagement element (25) is configured as an eccentric, in particular as an eccentric disc.

11. Motor vehicle lock according to one of the preceding claims, **characterized in that** an inside actuating lever is provided which, in the mounted state, is coupled to an inside door handle, and **in that** an outside actuating lever is provided which, in the mounted state, is coupled to an outside door handle, preferably **in that** the inside actuating lever and/or the outside actuating lever are or is coupled to the actuating lever (5).

12. Motor vehicle lock according to one of the preceding claims, **characterized in that** the adjustment drive (8) adjusts the coupling element (7), via the transmission rocker (10), into the coupling position in order to set the "unlocked" functional state.

13. Motor vehicle lock according to one of the preceding claims, **characterized in that** the adjustment drive (8) adjusts the coupling element (7), via the transmission rocker (10), into the decoupling position in order to set the "locked" functional state, and **in that** the adjustment drive (8) then, when the inside actuating lever is actuated, releases the transmission rocker (10) again in the coupling direction, preferably **in that** the inside actuating lever acts for this purpose on the adjustment drive (8).

14. Motor vehicle lock according to one of the preceding claims, **characterized in that** an in particular motorized theft protection drive (26) is provided, and **in that** the theft protection drive (26) blocks the adjustment of the transmission rocker (10) in the coupling direction in order to set the "theft-protected" functional state.

15. Motor vehicle lock according to one of the preceding claims, **characterized in that** the transmission rocker (10) is configured from plastic, preferably **in that** the transmission rocker (10) is formed integrally.

## Revendications

1. Serrure de véhicule automobile comprenant des éléments de fermeture, notamment un loquet de serrure (1) et un cliquet de verrouillage (2), ainsi qu'un mécanisme de serrure (4) qui peut être mis dans différents états fonctionnels, et au moins un levier d'actionnement (5) dont l'actionnement en fonction de l'état fonctionnel du mécanisme de serrure (4) provoque un soulèvement du cliquet de verrouillage (2), dans laquelle le mécanisme de serrure (4) présente pour le réglage d'au moins une partie des états fonctionnels un ensemble de couplage (6) avec un élément de couplage (7) qui peut au moins être mis dans une position de couplage et dans une position de découplage, un entraînement (8), en particulier motorisé, en particulier un entraînement de verrouillage centralisé, étant prévu qui permet de déplacer l'élément de couplage (7) dans la direction de couplage et dans la direction de découplage,
**caractérisée en ce que** dans la chaîne d'action de la force (9), une bascule de transmission (10) ayant un axe de bascule (11), un bras de bascule (12) côté entraînement et un bras de bascule (13) côté élément de couplage est connectée entre l'entraînement de déplacement (8) et l'élément de couplage (7), et **en ce que** l'élément de couplage (7) est précontraint par ressort vers le bras de bascule (13) côté élément de couplage.

2. Serrure de véhicule automobile selon la revendication 1, **caractérisée en ce que** l'axe de bascule (11) est orienté de manière substantiellement perpendiculaire à l'axe de levier d'actionnement (14) et/ou à l'axe de cliquet de verrouillage (15) et/ou à l'axe de loquet de serrure (16), de préférence **en ce que** la bascule de transmission (10) s'étend en passant devant l'axe de cliquet de verrouillage (15) et l'axe de loquet de serrure (16).

3. Serrure de véhicule automobile selon la revendication 1 ou 2, **caractérisée en ce que** l'ensemble de couplage (6), en particulier l'élément de couplage (7), dans la chaîne d'action de la force (17), est connecté entre le levier d'actionnement (5) et le cliquet de verrouillage (2), de préférence **en ce que** l'élément de couplage (7) est réalisé au moins par endroits de manière allongée et transmet à cet endroit des forces de couplage agissant de manière substantiellement perpendiculaire à son extension longitudinale.

4. Serrure de véhicule automobile selon l'une quelconque des revendications précédentes, **caractérisée en ce que** l'élément de couplage (7) est réalisé sous forme de fil de fer ou de ruban flexible de manière élastique et est donc en tant qu'élément de couplage de flexion flexible vers la position de couplage et la position de découplage, ou **en ce que** l'élément de couplage (7) est logé dans une zone partielle, en particulier une zone d'extrémité, de l'élément de couplage (7) au moyen d'un ensemble de palier et permet ainsi de déplacer la position de couplage et la position de découplage.

5. Serrure de véhicule automobile selon l'une quelconque des revendications précédentes, **caractérisée en ce que** dans la position de couplage, l'élément de couplage (7) peut être mis en prise de couplage entre le levier d'actionnement (5) et le cliquet de verrouillage (2) ou un levier de cliquet de verrouillage (20) couplé au cliquet de verrouillage (2), et **en ce que** dans la position de découplage, l'élément de couplage (7) se trouve en dehors de la plage de mouvement du levier d'actionnement (5) et/ou du cliquet de verrouillage (2) ou du levier de cliquet de verrouillage (20).

6. Serrure de véhicule automobile selon l'une quelconque des revendications précédentes, **caractérisée en ce que** l'élément de couplage (7), par sa partie allongée (18) transmettant les forces de couplage, est orienté de manière substantiellement radiale par rapport à l'axe de levier d'actionnement (14) et/ou à l'axe de cliquet de verrouillage (15) ou à l'axe de levier de cliquet de verrouillage.

7. Serrure de véhicule automobile selon l'une quelconque des revendications précédentes, **caractérisée en ce que** la précontrainte de ressort de l'élément de couplage (7) sur le bras de bascule (13) côté élément de couplage est due en partie à sa propre élasticité de ressort, ou **en ce que** la précontrainte de ressort de l'élément de couplage (7) sur le bras de bascule (13) côté élément de couplage est due au moins en partie à un ensemble de ressort couplé à l'élément de couplage (7) .

8. Serrure de véhicule automobile selon l'une quelconque des revendications précédentes, **caractérisée en ce que** l'élément de couplage (7) prend appui sur une zone de mise en prise (23) du bras de bascule (13) côté élément de couplage, de préférence **en ce que** l'élément de couplage (7) applique ainsi une précontrainte de ressort à la bascule de transmission (10).

9. Serrure de véhicule automobile selon l'une quelconque des revendications précédentes, **caractérisée en ce que** le bras de bascule (13) côté élément de couplage, au moins dans la zone de mise en prise (23), sur laquelle l'élément de couplage (7) prend appui, s'étend le long d'un arc, en particulier d'un arc de cercle autour de l'axe de levier d'actionnement (5) et/ou de l'axe de cliquet de verrouillage (15) ou de l'axe de levier de cliquet de verrouillage.

10. Serrure de véhicule automobile selon l'une quelconque des revendications précédentes, **caractérisée en ce que** l'entraînement de déplacement (8) présente un élément de mise en prise (25) pour la mise en prise au niveau de l'entraînement, en particulier unidirectionnelle, avec le bras de bascule (12) côté entraînement, de préférence **en ce que** l'élément d'engagement (25) est réalisé comme un excentrique, en particulier comme un disque d'excentrique.

11. Serrure de véhicule automobile selon l'une quelconque des revendications précédentes, **caractérisée en ce qu'**un levier d'actionnement intérieur est prévu qui, à l'état assemblé, est couplé à une poignée de portière intérieure, et **en ce qu'**un levier d'actionnement extérieur est prévu qui, à l'état assemblé, est couplé à une poignée de portière extérieure, de préférence **en ce que** le levier d'actionnement intérieur et/ou le levier d'actionnement extérieur est/sont couplé(s) au levier d'actionnement (5) .

12. Serrure de véhicule automobile selon l'une quelconque des revendications précédentes, **caractérisée en ce que** l'entraînement de déplacement (8) déplace l'élément de couplage (7) vers la position de couplage par l'intermédiaire de la bascule de transmission (10) afin de régler l'état fonctionnel « déverrouillé ».

13. Serrure de véhicule automobile selon l'une quelconque des revendications précédentes, **caractérisée en ce que** l'entraînement de déplacement (8) déplace l'élément de couplage (7) vers la position de découplage par l'intermédiaire de la bascule de transmission (10) afin de régler l'état fonctionnel « verrouillé », et **en ce que** l'entraînement de déplacement (8) libère alors à nouveau la bascule de transmission (10) dans la direction de couplage en cas d'actionnement du levier d'actionnement intérieur, de préférence **en ce que** le levier d'actionnement intérieur agit à cet effet sur l'entraînement de déplacement (8).

14. Serrure de véhicule automobile selon l'une quelconque des revendications précédentes, **caractérisée en ce qu'**un entraînement de dispositif antivol (26), en particulier motorisé, est prévu, et **en ce que** l'entraînement de dispositif antivol (26) verrouille le déplacement de la bascule de transmission (10) dans la direction de couplage afin de régler l'état fonctionnel « protection antivol ».

15. Serrure de véhicule automobile selon l'une quelconque des revendications précédentes, **caractérisée en ce que** la bascule de transmission (10) est réalisée en matière plastique, de préférence **en ce que** la bascule de transmission (10) est réalisée d'une seule pièce.
